# EUROPÄISCHE PATENTSCHRIFT

(11) **EP 3 008 247 B1**
(45) Veröffentlichungstag und Bekanntmachung des Hinweises auf die Patenterteilung: **14.06.2017**
(21) Anmeldenummer: 13771454.9
(22) Anmeldetag: 27.09.2013
(51) Int. Cl.: E01H 5/06, E01H 8/04

(54) **BAHNRÄUMER MIT AERODYNAMIK-LEITBLECHEN**
TRACK CLEARER HAVING AERODYNAMIC GUIDE PLATES
CHASSE-PIERRES POURVU DE TÔLES DE GUIDAGE AÉRODYNAMIQUES

(43) Veröffentlichungstag der Anmeldung: 20.04.2016
(73) Patentinhaber: Siemens Aktiengesellschaft, 80333 München (DE)
(72) Erfinder: WEISS, Thomas, 80636 München (DE)
(86) Internationale Anmeldenummer: PCT/EP2013/070228
(87) Internationale Veröffentlichungsnummer: WO 2015/043661

(56) Entgegenhaltungen:
- EP-A2- 2 003 250
- WO-A1-2010/124925
- DE-A1- 2 160 492
- US-A- 193 384
- US-A- 413 305

## Beschreibung

Die Erfindung betrifft ein Schienenfahrzeug nach dem Oberbegriff des Patentanspruchs 1.

Ein solches Schienenfahrzeug ist aus der WO 2010/124925 A1 bereits bekannt. Die dort gezeigte Lokomotive verfügt über einen Schneeräumer mit zwei keilförmig angeordneten Räumschildern, die frontseitig an der Lokomotive montiert sind. Insbesondere bei schneller Fahrt wird eine Druckschwankung an der Spitze des Fahrzeugs erzeugt, die allgemein als Bugwelle bekannt ist. Um diese Druckschwankung zu reduzieren, sind die Räumschilder des vorbekannten Schneeräumers nicht vollflächig ausgebildet, sondern sind mit Durchgangsöffnungen versehen, in denen Leitschaufeln angeordnet sind, mit deren Hilfe die durch die Durchgangsöffnung strömende Luft nach unten abgelenkt wird.

Aus der EP 2 003 250 A2 ist ein weiterer Fahrbahnräumer bekannt, der ebenfalls keilförmig angeordnete Räumschilder aufweist. Die Räumschilder verfügen über ein der gemeinsamen Keilspitze zugewandtes Ende und über ein von diesem abgewandtes freies Ende, an dem das jeweilige Räumschild durch Abstreifstege verlängert ist. Die Abstreifstege begrenzen Durchlässe zur Verringerung des Luftwiderstands.

Die US 193 384 offenbart ein gattungsgemäßes Schienenfahrzeug.

Aufgabe der Erfindung ist es, ein Schienenfahrzeug der eingangs genannten Art bereitzustellen, mit denen die Druckschwankungen an der Fahrzeugspitze verringert werden können, ohne dass die Räumschilder mit Durchgangsöffnungen, Durchbrüchen oder dergleichen versehen werden müssen.

Die Erfindung löst diese Aufgabe ausgehend von dem eingangs genannten Fahrzeug mit den im Kennzeichen des Patentanspruchs 1 angegebenen Merkmalen.

Erfindungsgemäß sind Mittel zum Reduzieren der Bugwelle bereitgestellt, die ein vertikales Leitblech umfassen. Das vertikale Leitblech ist in der Nähe des freien Endes eines Räumschildes angeordnet, so dass die von den Räumschildern seitlich verdrängte Luft an dem vertikalen Leitblech vorbeistreicht. Bei zwei Räumschildern sind beispielsweise zwei vertikale Leitbleche vorgesehen. Die vertikalen Leitbleche sind als flügelähnliche Windleiteinrichtungen so ausgebildet, dass die von den keilförmigen Räumschildern seitlich verdrängten Luftmassen ein gegenüber der leitblechlosen Vorrichtung kleineres aerodynamisches Ablösegebiet erzeugen. Auf diese Weise werden die maximalen Druckschwankungen der Bugwelle herabsetzt. Das vertikale Leitblech ist vorteilhafterweise seitlich, also in Querrichtung, von dem freien Ende des jeweils zugeordneten Räumschildes versetzt angeordnet. Somit ist gewährleistet, dass der von dem jeweiligen Räumschild erzeugte Luftstrom mit dem vertikalen Leitblech wechselwirkt. Darüber hinaus weisen wenn die Mittel zum Reduzieren der Bugwelle wenigstens ein horizontales Leitblech auf, mit dem ein vertikales Leitblech an dem jeweiligen Räumschild befestigt ist. Das horizontale oder die horizontalen Leitbleche dienen jedoch im Wesentlichen der Befestigung des vertikalen Leitblechs an dem jeweiligen Räumschild. Die aerodynamische Wirkung wird im Rahmen der Erfindung nahezu ausschließlich durch das vertikale Leitblech oder die vertikalen Leitbleche bereitgestellt.

Das vertikale Leitblech weist zumindest einen Teilabschnitt mit einer Oberfläche auf, die vertikal oder mit anderen Worten senkrecht zu einer horizontalen Ebene ausgerichtet ist. Die horizontale Ebene ist beispielsweise die Oberfläche der Fahrbahn, wenn diese ebenfalls eben und frei von Hügeln oder dergleichen ist. Die vertikale Oberfläche des vertikalen Leitblechs erzeugt ein kleineres aerodynamisches Ablösegebiet. Die Art und Weise wie das vertikale Leitblech in Querrichtung oder mit anderen Worten seitlich des freien Endes des jeweiligen Räumschilds versetzt angeordnet ist, ist im Rahmen der Erfindung grundsätzlich beliebig.

Unter dem Begriff "keilförmig zueinander ausgerichtet" soll im Rahmen der Erfindung verstanden werden, dass die beiden Räumschilder einen Keil mit einer Keilspitze ausbilden, wobei sich die Räumschilder entweder an der Keilspitze kontaktieren oder die Keilspitze als Schnittpunkt ihrer gedachten Verlängerungen ausgebildet wird. Mit anderen Worten müssen sich die Räumschilder nicht gegenseitig kontaktieren, sondern können an ihren einander zugewandten Enden mit Abstand zueinander angeordnet sein. In der Regel berühren sich die Räumschilder jedoch mit ihrem Keilspitzenende und bilden eine Keilspitze physisch aus. Bezüglich der Keilspitze spannen die Räumschilder einen spitzen Winkel auf. Die Räumschilder sind dabei zweckmäßigerweise konkav gewölbt, wie dies in der Praxis üblich ist.

Vorteilhafterweise ist jedes Räumschild vollflächig ausgebildet und frei von inneren Durchlässen. Somit ist im Rahmen der Erfindung eine V-förmige Anordnung von Räumschildern vorgesehen, wobei die Räumschilder allenfalls an ihren äußeren oberen und unteren Kanten Ausnehmungen aufweisen, ansonsten jedoch frei von Öffnungen sind. Das Vorsehen von inneren Durchlässen, wie im Stand der Technik vorgeschlagen, ist im Rahmen der Erfindung daher überflüssig geworden. Dies wirkt sich vorteilhaft auf das Räumverhalten der erfindungsgemäßen Vorrichtung aus. Die Räumschilder können sich im Rahmen der Erfindung in Querrichtung vollständig über die Fahrbahn erstrecken, so dass diese einen flächigen Luftwiderstand erzeugen. Die Limitierung oder Reduzierung der Bugwelle findet allein durch das vertikale Leitblech oder die vertikalen Leitbleche statt.

Gemäß einer bevorzugten Weiterentwicklung der Erfindung weist jedes vertikale Leitblech einen Oberflächenabschnitt auf, der parallel zu einer Ebene ausgerichtet ist, in der die Keilspitze und die Winkelhalbierende des Winkels liegen, der in einer Draufsicht von Räumschildern bezüglich der Keilspitze aufgespannt wird. Die besagte Ebene erstreckt sich somit von der Keilspitze symmetrisch durch die Keilanordnung der Räumschilder, wobei sie sich in senkrechter Richtung bezüglich einer horizontalen Fahrbahn erstreckt. Das vertikale Leitblech weist vorteilhafterweise einen Oberflächenabschnitt auf, der parallel zu dieser Ebene angeordnet ist. Im montierten Zustand wäre der besagte Oberflächenabschnitt somit parallel zur Seitenwandung des Schienenfahrzeugs ausgerichtet.

Vorteilhafterweise sind mehrere vertikale Leitbleche vorgesehen. Im Rahmen der Erfindung kann jedes Räumschild mit einem vertikalen Leitblech ausgerüstet sein. Darüber hinaus ist es jedoch auch möglich, dass an einem Räumschild zwei, drei oder noch mehr vertikale Leitbleche vorgesehen sind.

Vorteilhafterweise weist das vertikale Leitblech eine der Keilspitze zugewandte Anströmseite auf, die auf das jeweilige Räumschild zugebogen ist. Auf diese Art und Weise wird der Luftwiderstand noch weiter herabgesetzt.

Darüber hinaus ist es auch möglich, dass jedes vertikale Leitblech eine der Keilspitze zugewandte Anströmseite aufweist, die in bezüglich einer horizontalen Ebene schräg, also nach oben oder unten, ausgerichtet ist. Auch durch diese Ausgestaltung oder Konfiguration des vertikalen Leitblechs können sich aerodynamische Vorteile ergeben.

Weitere zweckmäßige Ausgestaltungen und Vorteile der Erfindung sind Gegenstand der nachfolgenden Beschreibung von Ausführungsbeispielen der Erfindung unter Bezug auf die Figuren der Zeichnung, wobei gleiche Bezugszeichen auf gleich wirkende Bauteile verweisen und wobei
- Figur 1: ein Ausführungsbeispiel der erfindungsgemäßen Vorrichtung und des erfindungsgemäßen Schienenfahrzeugs in einer perspektivischen Darstellung,
- Figur 2: ein weiteres Ausführungsbeispiel der erfindungsgemäßen Vorrichtung und des erfindungsgemäßen Schienenfahrzeugs,
- Figur 3: ein weiteres Ausführungsbeispiel der erfindungsgemäßen Vorrichtung und des erfindungsgemäßen Schienenfahrzeugs und
- Figur 4: ein weiteres Beispiel eines Schienenfahrzeugs verdeutlichen.

Figur 1 zeigt ein erstes Ausführungsbeispiel der erfindungsgemäßen Vorrichtung 1, die zum Räumen von Hindernissen von einer Fahrbahn einer Lokomotive 2 als Schienenfahrzeug vorgesehen ist. Dazu ist die Vorrichtung 1 durch eine nicht näher verdeutliche Halterung an der Lokomotive 2 befestigt. Die Vorrichtung 1 weist zwei keilförmig zueinander ausgerichtete Räumschilder 3 und 4 auf, die jeweils ein Keilspitzenende 5 und 6 aufweisen, die einander zugewandt sind. Darüber hinaus weist jedes Räumschild 3, 4 ein freies Ende 7 beziehungsweise 8 auf, das von dem jeweiligen Keilspitzenende 5, 6 abgewandt ist.

Die Räumschilder 3 und 4 erstrecken sich sowohl in Fahrtrichtung, die hier im Folgenden als Längsrichtung bezeichnet wird, als auch in Querrichtung dazu, wobei sie sich die Vorrichtung 1 in Querrichtung nahezu über die gesamte Breite der Lokomotive 2 und somit über nahezu die gesamte Breite des Fahrwegs erstreckt. Rechtwinklig zu dieser parallel zur Fahrbahn verlaufenden Längs- und Querrichtung, die hier auch als horizontale Ebene bezeichnet wird, erstreckt sich eine vertikale Richtung, in der in der Praxis die Höhe abgetragen wird. Im Bereich der freien Enden 7 und 8 eines jeden Räumschildes 3 beziehungsweise 4 ist jeweils ein vertikales Leitblech 12 beziehungsweise 13 als Mittel zum Reduzieren der Bugwelle angeordnet. Jedes vertikale Leitblech 12 beziehungsweise 13 ist über ein horizontales Leitblech 14 beziehungsweise 15 mit dem jeweils zugeordneten Räumschild 3 beziehungsweise 4 verbunden. Jedes vertikale Leitblech 12, 13 weist dabei einen Abschnitt mit einer Oberfläche 16 auf, die sich in vertikaler Richtung, also rechtwinklig zur Horizontalen nach oben erstreckt. Dabei können die gedachten Längsachsen der Oberflächen 16 und 17 wie die Räumschilder einen Schnittpunkt miteinander aufweisen, wie in Figur 1 angedeutet ist. Abweichend davon können die Längsachsen der Oberflächen 16 auch parallel zur Längsrichtung ausgerichtet sein, so dass die gedachten Achsen keinen gemeinsamen Schnittpunkt haben. Die Oberflächen 16 des besagten Abschnitts des vertikalen Leitblechs 12, 13 ist dann parallel zur Seitenwand der Lokomotive 2 ausgerichtet.

Figur 2 unterscheidet sich von dem in Figur 1 dargestellten Ausführungsbeispiel dadurch, dass die vertikalen Leitbleche 12 und 13 an ihrem in Fahrtrichtung weisenden Ende, das also der Keilspitze 9 zugewandt ist, eine Anströmseite 17 aufweisen, die in Querrichtung, also zum jeweils anderen Räumschild hin gekrümmt ist. Auf diese Art und Weise ist die Aerodynamik der Vorrichtung 1 beziehungsweise des Schienenfahrzeugs 2 noch weiter verbessert. Darüber hinaus können Designaspekte berücksichtigt werden.

Figur 3 zeigt ein weiteres Ausführungsbeispiel der erfindungsgemäßen Vorrichtung 1, das sich von dem in Figur 1 dargestellten Ausführungsbeispiel dahin unterscheidet, dass die horizontalen Leitbleche 14 und 15 nicht mittig mit dem vertikalen Leitblech 12 beziehungsweise 13 verbunden, beispielsweise angeschweißt, sondern an das jeweilige vertikale Leitblech angeformt sind. Dabei dient wiederum das jeweilige horizontale Leitblech 14, 15 der Verbindung des vertikalen Leitblechs 12, 13 mit dem jeweiligen Räumschild 3, 4, wobei es an der oberen Seite des jeweiligen vertikalen Leitblechs 12 beziehungsweise 13 zu einer Krümmung 18 kommt.

Figur 4 zeigt ein Beispiel, das sich durch die Ausgestaltung der Mittel zum Reduzieren der Bugwelle, also durch das jeweilige vertikale Leitblech 12 beziehungsweise 13 von dem in Figur 1 gezeigten Ausführungsbeispiel unterscheidet. So weist das jeweilige Leitblech 12 beziehungsweise 13 hier wieder eine Anströmseite 17 auf, die sowohl zur jeweiligen Räumschild 3 beziehungsweise 4 hin gekrümmt als auch bezüglich der Horizontalen, die beispielsweise durch die unteren Kanten der Räumschilder 3, 4 definiert ist, also nach oben beziehungsweise unten, abgeschrägt ist, so dass die verdrängte Luft während der Fahrt der Lokomotive nach oben abgelenkt wird.

## Patentansprüche

1. Schienenfahrzeug (2) mit einem Fahrwerk, einem auf dem Fahrwerk abgestützten Wagenkasten, der mit Seitenwänden ausgerüstet ist, und einer Vorrichtung (1) zum Räumen von Hindernissen von einer Fahrbahn, die zwei keilförmig zueinander angeordnete Räumschilder (3,4) mit jeweils einem dem anderen Räumschild (3,4) zugewandten Keilspitzenende (58) und einem von dem Keilspitzenende (58) abgewandten freien Ende (7,8) aufweist, die über Befestigungsmittel fest mit dem Schienenfahrzeug (2) verbunden ist, und Mittel zum Reduzieren einer von den Räumschildern erzeugten Bugwelle aufweist, **dadurch gekennzeichnet, dass** die Mittel zum Reduzieren der Bugwelle wenigstens ein vertikales Leitblech (12,13), das im Bereich des freien Endes (7,8) eines Räumschilds (3,4) angeordnet ist, so dass ein von dem Räumschild (3,4) erzeugter Luftstrom an dem vertikalen Leitblech (12,13) vorbeiströmt, und wenigstens ein horizontales Leitblech (14,15), mit dem ein vertikales Leitblech (12,13) an dem jeweiligen Räumschild (3,4) befestigt ist, aufweisen.

2. Schienenfahrzeug (2) nach Anspruch 1,
**dadurch gekennzeichnet, dass** jedes Räumschild vollflächig ausgebildet und frei von inneren Durchlässen ist.

3. Schienenfahrzeug (2) nach einem der vorhergehenden Ansprüche,
**dadurch gekennzeichnet, dass** jedes vertikale Leitblech (12,13) einen Oberflächenabschnitt (16) ausbildet, der parallel zu einer Ebene ausgerichtet ist, in der die Keilspitze (9) und die Winkelhalbierende des Winkels liegen, der in einer Draufsicht vor den Räumschildern bezüglich der Keilspitze (9) aufgespannt wird.

4. Schienenfahrzeug (2) nach einem der vorhergehenden Ansprüche,
**dadurch gekennzeichnet, dass** mehrere vertikale Leitbleche (12,13) vorgesehen sind.

5. Schienenfahrzeug (2) nach einem der vorhergehenden Ansprüche,
**dadurch gekennzeichnet, dass** das vertikale Leitblech (12,13) eine der Keilspitze (9) zugewandte Anströmseite (17) aufweist, die auf das jeweilige Räumschild (3,4) zugebogen ist.

6. Schienenfahrzeug (2) nach einem der vorhergehenden Ansprüche,
**dadurch gekennzeichnet, dass** jedes vertikale Leitblech (12,13) eine der Keilspitze (9) zugewandte Anströmseite (17) aufweist, die in Fahrtrichtung nach unten oder oben abgeschrägt ist.

## Claims

1. Rail vehicle (2) having a chassis, a vehicle body which is supported on the chassis and is equipped with side walls, and a device (1) for removing obstacles from a travel path, which has two clearing blades (3, 4) aligned in the form of a wedge with respect to each other, each having a wedge tip end (58) facing the other clearing blade (3,4) and a free end (7, 8) facing away from the wedge tip end (58) and fixedly connected to the rail vehicle (2) by way of fastening means, and means for reducing a bow wave generated by the clearing blades,
**characterised in that**
the means for reducing the bow wave have at least one vertical guide plate (12, 13), which is arranged in the region of the free end (7, 8) of a clearing blade (3, 4), so that a flow of air generated by the clearing blade (3, 4) flows past the vertical guide plate (12, 13), and at least one horizontal guide plate (14, 15), with which a vertical guide plate (12, 13) is fastened to the respective clearing blade (3, 4).

2. Rail vehicle (2) according to claim 1,
**characterised in that**
each clearing blade is preferably embodied over the entire surface and is free of inner orifices.

3. Rail vehicle (2) according to one of the preceding claims, **characterised in that**
each vertical guide plate (12, 13) embodies a surface section (16), which is aligned in parallel with a plane, in which the wedge tip (9) and the bisecting line of the angle are disposed, which, in a top view, is spanned in front of the clearing blades in respect of the wedge tip (9).

4. Rail vehicle (2) according to one of the preceding claims, **characterised in that**
a number of vertical guide plates (12, 13) are provided.

5. Rail vehicle (2) according to one of the preceding claims, **characterised in that**
the vertical guide plate (12, 13) has an inflow side (17) facing the wedge tip (9), which is arched toward the respective clearing blade (3, 4).

6. Rail vehicle (2) according to one of the preceding claims, **characterised in that**
each vertical guide plate (12, 13) has an inflow side (17) facing the wedge tip (9), which is sloped downwards or upwards in the direction of travel.

## Revendications

1. Véhicule ( 2 ) ferroviaire, comprenant un train de roulement, une caisse, qui est supportée sur le train de roulement et qui est pourvue de parois latérales, et un dispositif ( 1 ) pour écarter des obstacles d'une voie, qui a deux lames ( 3, 4 ) de déblayage, montées en forme de coin l'une par rapport à l'autre, en ayant respectivement une extrémité ( 58 ) de pointe de coin tournée vers l'autre lame ( 3, 4 ) de déblayage et, éloignée de l'extrémité ( 58 ) de pointe de coin, une extrémité ( 7, 8 ) libre, qui est reliée par des moyens de fixation fixement au véhicule ( 2 ) ferroviaire et des moyens de réduction d'une onde d'avant,
**caractérisé en ce que**
des moyens de réduction de l'onde d'avant ont au moins une tôle ( 12, 13 ) de guidage verticale, montée dans la région de l'extrémité ( 7, 8 ) libre d'une lame ( 3, 4 ) de déblayage, de manière à ce qu'un courant d'air produit par la lame ( 3,4 ) de déblayage passe sur la tôle ( 12, 13 ) de guidage verticale, et au moins une tôle ( 14,15 ) de guidage horizontale, par laquelle une tôle ( 12, 13 ) de guidage verticale est fixée à la lame ( 3, 4 ) de déblayage respective.

2. Véhicule ( 2 ) ferroviaire suivant la revendication 1,
**caractérisé en ce que**
chaque lame de déblayage est constituée en ayant une surface pleine et sans traversée intérieure.

3. Véhicule ( 2 ) ferroviaire suivant l'une des revendications précédentes,
**caractérisé en ce que**
chaque tôle ( 12, 13 ) de guidage verticale forme une partie ( 16 ) de surface, qui est dirigées parallèlement à un plan, dans lequel se trouve les pointes ( 9 ) de coin et la bissectrice de l'angle, qui est, dans une vue en plan, avant les lames de déblayage par rapport à la pointe ( 9 ) de coin.

4. Véhicule ( 2 ) ferroviaire suivant l'une des revendications précédentes,
**caractérisé en ce qu'**
il est prévu plusieurs tôles ( 12, 13 ) de guidage verticales.

5. Véhicule ( 2 ) ferroviaire suivant l'une des revendications précédentes,
**caractérisé en ce que**
la tôle ( 12, 13 ) de guidage verticale a un côté ( 17 ) d'incidence, qui est tourné vers la pointe ( 9 ) de coin et qui est courbé sur la lame ( 3, 4 ) de déblayage respective.

6. Véhicule ( 2 ) ferroviaire suivant l'une des revendications précédentes,
**caractérisé en ce que**
chaque tôle ( 12, 13 ) de guidage verticale a un côté ( 17 ) d'incidence, qui est tourné vers la pointe ( 9 ) de coin et qui est biseauté vers le bas, où vers le haut, dans le sens de marche.
